# EUROPÄISCHE PATENTSCHRIFT

(11) **EP 0 024 719 B1**
(45) Veröffentlichungstag und Bekanntmachung des Hinweises auf die Patenterteilung: **18.07.1984**
(21) Anmeldenummer: 80105047.7
(22) Anmeldetag: 26.08.1980
(51) Int. Cl.: B28C 5/38, B28C 7/04, B28C 5/16

(54) **Vorrichtung zum kontinuierlichen Herstellen und Fördern von Putzmörtel oder dergleichen**
Device for continuously producing and feeding of mortar or the like
Dispositif pour la fabrication et l'acheminement de mortier ou matiéres analogues

(30) Priorität: 30.08.1979 DE 2935007
(43) Veröffentlichungstag der Anmeldung: 11.03.1981
(73) Patentinhaber: Wachter KG.Hindelang Baustoffwerk Bautechnik, D-8973 Hindelang/Allgäu (DE)
(72) Erfinder: Mayer, Karl M., D-8951 Immenhofen (DE)
(74) Vertreter: Staeger, Sigurd

## Beschreibung

Die Erfindung bezieht sich auf eine Vorrichtung zum kontinuierlichen Herstellen und Fördern von einem feinverteilte Mikroluftporen enthaltenden Putzmörtel o. dgl. mit einem Vorratsbehälter, einer Flüssigkeitszuführung und einem in Fallrichtung liegenden Mischraum, in welchem mittig eine motorisch angetriebene Mischwerkswelle mit Mischwerkzeugen angeordnet ist sowie einer an der Austragsseite des Mischraums angeordneten Absaugvorrichtung, wobei die Mischwerkzeuge aus mindestens einer quer zur Mischwerkswelle angeordneten Mischscheibe bestehen, die mindestens auf der Oberseite radial oder annähernd radial verlaufende, annähernd aufrechtstehende Paddel o. dgl. aufweist, und die freien Außenränder der Mischscheibe bzw. der zugeordneten Paddel durch einen schmalen Ringspalt von der Mischraumwand getrennt sind.

In der EP-A1-0019288 (veröffentlicht am 26.11.1980) ist bereits eine derartige Vorrichtung vorgeschlagen worden. Die einzige radial verlaufende Mischscheibe weist auf ihrer Oberseite radial verlaufende Paddel und auf ihrer Unterseite die Turbulenzen erhöhende stiftförmige Elemente auf. Auch wenn mit dieser vorgeschlagenen Vorrichtung ein relativ hoher Anteil an feinverteilten Mikroluftporen erhalten werden kann, ist doch der Weg des Mischgutes vom Zeitpunkt der Benetzung bis zur Zuleitung an die Absaugvorrichtung relativ kurz.

Der Erfindung liegt die Aufgabe zugrunde, bei einer Vorrichtung des eingangs erwähnten Typs nicht nur den Anteil der feinverteilten Mikroluftporen zu vergrößern, sondern auch durch ein besonderes Umlenkungssystem die Förderung des Mischgutes in der Vorrichtung zu verbessern.

Die Aufgabe wird dadurch gelöst, daß erfindungsgemäß mindestens zwei Mischscheiben mit einer kegelförmigen Neigung von innen oben nach außen abwärts vorgesehen sind, welche auf ihrer Unterseite annähernd radial verlaufende, annähernd aufrechtstehende Paddel aufweisen, und daß die Mischscheiben mit an der Mischrauminnenwand rundum dicht angeschlossenen Mischraumzwischenböden abwechseln, wobei letztere eine kegelstumpfartige Neigung von außen oben nach innen abwärts aufweisen.

Durch die Schrägstellung der Mischscheiben und der Mischraumzwischenböden wird nicht nur die Rutschfähigkeit des Mischgutes im Mischrohr erhöht, sondern es wird eine mehrfache Zick-Zack-Führung von innen nach außen und wiederum von außen nach innen herbeigeführt, wodurch Engpässe mit Erweiterungen abwechseln, was wiederum erhebliche Einwirkungen auf die mitgeführte Luft hat.

Nach einer bevorzugten Ausführungsform der Erfindung sind die Mischwerkzeuge jeweils an der Oberseite der Mischscheibe zur Drehachse nach außen und die Paddel an der Unterseite der Mischscheibe zur Drehachse nach innen verschränkt.

Es kann eine trichterförmige Ringwand oberhalb der obersten Mischscheibe einen Ringspalt für das Trockengut freigebend vorgesehen sein, welche über eine zylindrische Kammer mit Flüssigkeit versorgbar ist. Zwischen der trichterförmigen Ringwand und einem mit Kratzern versehenen Drehzylinder kann ein schmaler Ringspalt für die Zuführung des Trockenguts vorgesehen sein; bei einer seitlichen Zuführung des Trockenguts sind zweckmäßigerweise eine Luftzuführung und eine Flüssigkeitszuführung von oben vorgesehen.

Auf der Zeichnung sind Ausführungsbeispiele der Erfindung schematisch dargestellt; sie werden nachfolgend näher erläutert. Es zeigt
Fig. 1 einen Längsschnitt durch eine Ausführungsform;
Fig. 2 ein Detail von Fig. 1 ohne Gehäuse;
Fig. 3 eine Draufsicht auf Fig. 2 nach der Linie A-A in Fig. 2 und
Fig. 4 einen Längsschnitt durch eine abgewandelte Ausführungsform.

Eine Vorrichtung zum kontinuierlichen Herstellen und Fördern von Putzmörtel weist ein lotrechtes Mischrohr 1 mit einem Deckel 2 auf, welcher einen Elektromotor 3 zum Drehantrieb einer Mischwerkswelle 4 bzw. einer daran befestigten Hülse 5 trägt; das Mischrohr weist weiterhin einen waagerechten Boden 6 mit einer mittigen Öffnung 7 zum Anschluß 8 der Saugseite einer Exzenter-Schneckenpumpe auf. Am Mischrohr 1 ist ein durch einen Schieber 9 absperrbarer Anschluß 10 einer Hand-, Sack-, Silo- oder Vormischer-Zuspeisung 11 sowie eine in einem stationären Zylinderteil 12 gelagerte Wasserzuführung 13 mit Sprühdüsen 14 angeordnet, von denen wenigstens zwei vorgesehen sind. Am Mischrohr 1 sind stationär fest an seiner Innenwand ein Trichter 15 und zwei Zwischenböden 16, die nach innen abwärts kegelförmig geneigt sind, befestigt.

An der Mischwerkswelle 4 bzw. der mit ihr drehenden Hülse 5 sind drei Mischscheiben 17, 18 und 19 angebracht, die ringsum dicht an der Hülse 5 angeschlossen und von innen oben nach außen unten kegelförmig geneigt sind. Diese tragen auf ihrer Ober- und Unterseite - bei 19 nur auf der Oberseite - Paddel 20; die Paddel können verschiedene Formen haben. Als entsprechende Beispiele sind jeweils rechts und links zwei unterschiedliche Formen angedeutet; sie können von einer rein radialen Richtung abgewinkelt und zur Drehachse verschränkt sein, um die Förderwirkung zu erhöhen; sie sind z. B. auf der Oberseite in Richtung nach auswärts und auf der Unterseite in der Richtung nach einwärts verschränkt. Die Mischscheiben 17, 18 und 19 sind von der Innenwand des Mischrohres 1 beabstandet, so daß ein verengter Ringspalt entsteht.

Die Zwischenböden 16 sind von der Hülse 5 beabstandet, so daß dort ein Ringspalt 22 entsteht.

Das Mischgut durchläuft das Mischrohr 1 auf einem Zick-Zackweg von oben innen nach außen unten und wieder nach innen unten und wieder nach außen unten usw., je nach Zahl der Mischkammern, die zwischen den Zwischenböden 16 vorgesehen sind.

Ein im Mischrohr 1 angeordneter Zylinder 23 ist über Rippenstege 24 mit der Mischwerkswelle 4 drehbar verbunden. Der Zylinder 23 endet unten über der obersten Mischscheibe 17 auf der Höhe des Endes des Trichters 15.

Das von den Sprühdüsen 14 auf die Oberseite der Mischscheibe 17 aufgesprühte Wasser trifft aufgrund deren Kegelneigung und Drehung in sehr gleichmäßiger Verteilung auf das an der Mündung des Trichters 15 anlangende Trockengut, welches am Anschluß 10 von Kratzern 25 eines mit der Mischwerkswelle 4 drehenden Zylinders 26 mitgenommen und über einen Ringspalt 29 verteilt worden ist.

Im Ringraum zwischen dem Zylinder 26 und den Zylinderteilen 12 bzw. 23 kann durch Löcher 27 und 28 Luft von oben außen eintreten. Schon beim Eintritt in das Mischrohr werden also das Trockengut, Wasser und Luft miteinander vermischt. Dieser Mischeffekt wird innerhalb jeder Mischkammer wiederholt und durch die Paddel 20 und die Umlenkungen an den Ringspalten 21 und 22 verstärkt. Dabei folgt auf dem Förderweg jeder Verengung eine Erweiterung des Mischraumes. Schon in der ersten Mischkammer kann die Luft unterhalb des Trichters 15 zu einem Polster mit Druckspeicherwirkung ansammeln, welche der Weiterförderung dient. Andererseits ist ein relativ weiter Förderweg vom Ringspalt 21 unter der Mischscheibe 19 bis zur Saugstelle der Pumpe, so daß von der Saugwirkung der letzteren kein schädlicher Einfluß zu befürchten ist.

In der kühlen Jahreszeit kann es vorteilhaft sein, wenn der Luftzutrittsstelle 27 in Fig. 1 vom darüber angeordneten Elektromotor erwärmte Luft zugeführt werden kann.

Fig. 4 zeigt eine Vorrichtung in stark geneigter Lage. In bezug auf ihre Drehachse ist der Aufbau der Mischkammern mit ihren Zwischenböden und mit den in sie hineinragenden Trägern für die Paddel der gleiche wie anhand von Fig. 1-3 beschrieben. Für gleiche oder ähnliche Teile sind daher in Fig. 4 auch die gleichen Bezugsziffern verwendet.

Die geneigte Lage erfordert eine Änderung an der Zuführung des Trockenguts; in Achsnähe unter der Öffnung bzw. dem Anschluß 10 wird das Trockengut einer obersten mit der Mischwerkswelle 4 mitdrehenden, nach abwärts kegelig geneigten Mischscheibe 30 zugeführt, auf deren Oberseite Paddel 20 angebracht sind. Das Gut kommt in eine durch eine Zwischenhalbwand 31 getrennte Wanne 32, wobei auf der gegenüberliegenden Seite der Zwischenhalbwand 31 Wassersprühdüsen liegen, welche in einer Halbringleitung 13 gespeist werden. Die mittige Öffnung 7 für den Anschluß 8 der Förderpumpe ist in der oberen Hälfte - bezogen auf die Horizontale - von einem Ringkragen 33 umgeben.

## Patentansprüche

1. Vorrichtung zum kontinuierlichen Herstellen und Fördern von einem feinverteilten Mikroluftporen enthaltenden Putzmörtel o. dgl. mit einem Vorratsbehälter (11), einer Flüssigkeitszuführung (13) und einem in Fallrichtung liegenden Mischraum, in welchem mittig eine motorisch angetriebene Mischwerkswelle (4) mit Mischwerkzeugen angeordnet ist sowie einer an der Austragsseite des Mischraums angeordneten Absaugvorrichtung (8), wobei die Mischwerkzeuge aus mindestens einer quer zur Mischwerkswelle angeordneten Mischscheibe (17, 18, 19) bestehen, die mindestens auf der Oberseite radial oder annähernd radial verlaufende, annähernd aufrechtstehende Paddel (20) o. dgl. aufweist und die freien Außenränder der Mischscheibe bzw. der zugeordneten Paddel durch einen schmalen Ringspalt von der Mischraumwand getrennt sind, dadurch gekennzeichnet, daß mindestens zwei Mischscheiben (17,18,19) mit einer kegelförmigen Neigung von innen oben nach außen abwärts vorgesehen sind, welche auch auf ihrer Unterseite annähernd radial verlaufende, annähernd aufrechtstehende Paddel (20) aufweisen und daß die Mischscheiben (17,18,19) mit an der Mischrauminnenwand rundum dicht angeschlossenen Mischraumzwischenböden (16) abwechseln, wobei letztere eine kegelstumpfartige Neigung von außen oben nach innen abwärts aufweisen.

2. Vorrichtung nach Anspruch 1, dadurch gekennzeichnet, daß die Paddel (20) jeweils an der Oberseite der Mischscheibe (17,18,19) zur Drehachse nach außen und die Paddel (20) an der Unterseite der Mischscheiben (17, 18, 19) zur Drehachse nach innen verschränkt sind.

3. Vorrichtung nach Anspruch 1 oder 2, dadurch gekennzeichnet, daß eine trichterförmige Ringwand (15) oberhalb der obersten Mischscheibe (17) einen Ringspalt für das Trockengut freigebend vorgesehen ist, welche über eine zylindrische Kammer mit Flüssigkeit versorgbar ist.

4. Vorrichtung nach Anspruch 3, dadurch gekennzeichnet, daß zwischen der trichterförmigen Ringwand (15) und einem mit Kratzern (25) versehenen Drehzylinder (26) ein schmaler Ringspalt (29) für die Zuführung des Trockengutes vorgesehen ist.

5. Vorrichtung nach Anspruch 4, dadurch gekennzeichnet, daß bei einer seitlichen Zuführung des Trockenguts eine Luftzuführung (27) und eine Flüssigkeitszuführung von oben vorgesehen sind.

## Claims

1. A device for continuously manufacturing and conveying a plaster mortar or the like containing finely distributed micro air voids, comprising a storage container (11), a liquid supply (13) and a mixer chamber lying in falling direction, in the center of said mixer chamber being arranged a motor-driven mixer shaft (4) having mixing tools, as well as a suction device (8) arranged at the discharge side of the mixer chamber, the mixing tools consisting of at least one mixing plate (17, 18, 19) arranged transversely relative to the mixer shaft and having at least on the upper side radially or approximately radially extending and approximately upright paddles (20) or the like, and the free outer edges of the mixing plate or of the associated paddles being separated from the mixer chamber wall by a narrow annular gap, charaterized in that there are provided at least two mixing plates (17, 18, 19) which are conically inclined from the top of the inside downwardly to the outside and which on their underside have also approximately radially extending and approximately upright paddles (20), and that the mixing plates (17, 18, 19) and mixer chamber intermediate bottoms (16), which are all around closely attached to the mixer chamber inner wall, alternate with each other, said mixer chamber intermediate bottoms being frustoconically inclined from the top of the outside downwardly to the inside.

2. A device according to claim 1, characterized in that the paddles (20) provided on the upper side of the mixing plate (17, 18, 19) extend outwardly relative to the rotational axis and the paddies (20) provided on the underside of the mixing plates (17, 18, 19) extend inwardly relative to the rotational axis so as to cross each other.

3. A device according to claim 1 or claim 2, characterized in that there is provided a funnel-shaped annular wall (15) exposing above the top mixing plate (17) an annular gap for the dry material, which annular wall can be fed with liquid via a cylindrical chamber.

4. A device according to claim 3, characterized in that between the funnel-shaped annular wall (15) and a rotary cylinder (26), which is provided with scrapers (25), there is arranged a narrow annular gap (29) for the dry material to be supplied.

5. A device according to claim 4, characterized in that for a lateral supply of the dry material, there are provided an air supply (27) and a liquid supplyfrom above.

## Revendications

1. Dispositif pour la fabrication et le transport en continu d'un mortier d'enduit ou matériau analogue contenant des micro-occlusions d'air finement divisées, avec un réservoir d'approvisionnement (11), une arrivée de liquide (13) et une chambre de mélange placée dans le sens de la descente, au milieu de laquelle est disposé un arbre de mécanisme de mélange entraîné par moteur (4) avec outils mélangeurs, ainsi qu'un dispositif d'aspiration (8), disposé de côté évacuation de la chambre de mélange, les outils mélangeurs consistant en au moins un disque mélangeur (17, 18, 19) disposé transversalement par rapport à l'arbre de mécanisme de mélange qui présente au moins sur la face supérieure des ailettes (20) ou éléments analogues approximativement verticales, dirigées dans le sens radial ou approximativement radial, et les bords extérieurs libres du disque mélangeur et des ailettes associées étant séparés de la paroi de la chambre de mélange par un passage annulaire étroit, caractérisé par le fait qu'il est prévu au moins deux disques mélangeurs (17, 18, 19) présentant une inclinaison de forme conique de l'intérieur en haut vers l'extérieur en bas, qui, également sur leur face inférieure, possèdent des ailettes (20) approximativement verticales, d'orientation approximativement radiale, et que les disques mélangeurs (17, 18, 19) alternent avec des fonds intermédiaires de chambre de mélange (16) raccordés de façon étanche à la, paroi intérieure de la chambre de mélange sur tout le pourtour, ces fonds présentant une unclinaison en forme de tronc de cône de l'extérieur en haut vers l'intérieur en bas.

2. Dispositif selon la revendication 1, charac- térisé par le fait que les ailettes (20) disposées sur la face supérieure du disque mélangeur (17, 18, 19) sont croisées vers l'extérieur par rapport à l'axe de rotation et les ailettes (20) disposées sur la face inférieure des disques mélangeurs (17, 18, 19) sont croisées vers l'intérieur par rapport à l'axe de rotation.

3. Dispositif selon la revendication 1 ou 2, caractérisé par le fait qu'il est prévu au dessus du disque mélangeur le plus haut (17) une paroi annulaire (15) en forme d'entonnoir laissant libre un passage annulaire pour le produit sec qui est alimenté en liquide par l'intermédiaire d'une chambre cylindrique.

4. Dispositif selon la revendication 3, caractérisé par le fait qu'il est prévu entre la paroi annulaire (15) en forme d'entonnoir et un cylindre rotatif (26) muni de racloirs (25) un passage annulaire (29) étroit pour l'arrivée du produit sec.

5. Dispositif selon la revendication 4, caractérisé par le fait que, en cas d'arrivée latérale du produit sec, il est prévu une arrivée d'air (27) et une arrivée de liquide par le haut.
